# FASCICULE DE BREVET EUROPEEN

(11) **EP 3 458 654 B1**
(45) Date de publication et mention de la délivrance du brevet: **08.07.2020**
(21) Numéro de dépôt: 17731198.2
(22) Date de dépôt: 16.05.2017
(51) Int. Cl.: E04F 13/08, E04F 21/18

(54) **DISPOSITIF POUR LA POSE DE CLINS**
VORRICHTUNG ZUR MONTAGE VON VERKLEIDUNGSPLATTEN
DEVICE FOR MOUNTING SIDING PANELS

(30) Priorité: 17.05.2016 FR 1654358
(43) Date de publication de la demande: 27.03.2019
(73) Titulaire: Ateliers LR Etanco, 78230 Le Pecq (FR)
(72) Inventeur: LEROY, Alain, 78820 JUZIERS (FR); TOLLERET, Philippe, 95550 BESSANCOURT (FR)
(74) Mandataire: Mazabraud, Xavier
(86) Numéro de dépôt international: PCT/FR2017/051174
(87) Numéro de publication internationale: WO 2017/198940

(56) Documents cités:
- US-A1- 2005 188 646
- US-A1- 2005 262 792
- US-A1- 2009 211 193

## Description

La présente invention se rapporte au domaine des revêtements de façade utilisant des clins. Elle se rapporte plus particulièrement à des moyens pour poser de tels clins.

Les clins sont des planches qui peuvent utilisées afin de constituer un revêtement de façade d'un bâtiment ; ils sont alors disposés horizontalement en recouvrement l'un de l'autre afin d'éviter la pénétration de l'eau sous l'effet d'un écoulement ou du vent. Chaque clin est fixé par vissage ou cloutage à des tasseaux verticaux.

Les clins, anciennement en bois, sont aujourd'hui aussi proposés en béton, fibre-ciment ou composite. Ils nécessitent une équipe d'au moins deux personnes pour être posés car ils sont longs et parfois lourd ; en outre, cette pose doit être suffisamment précise pour notamment respecter des normes de recouvrement suffisant, garantissant que de l'eau ne pénétrera pas à l'arrière du revêtement en clins.

De tels clins sont décrits dans les documents US 2005/262792 A1 (Walda Michaël E), US 2005/188646 A1 (Penhale Gary H) et US 2009/211193 A1 (Raines Chris). En particulier, ces documents enseignent un support pour la pose en avant d'un deuxième clin sur un premier clin, comprenant :
- une première partie qui comprend un appui pour ledit support sur un bord supérieur dudit premier clin ; - une deuxième partie qui comprend une assise pour y faire reposer un bord inférieur du deuxième clin ; lesdites deux parties étant séparables entre elles, de sorte que la deuxième peut être retirée après la pose, la deuxième partie comprenant un montant, l'appui s'étendant vers l'arrière depuis une extrémité supérieure dudit montant, l'assise s'étendant vers l'avant depuis une extrémité inférieure dudit montant.

L'invention a pour but de proposer un dispositif permettant de poser des clins en façade avec suffisamment de précision et de préférence avec une main d'oeuvre réduite.

Pour atteindre son but, l'invention propose un support selon la revendication 1.

Avantageusement, l'appui et l'assise définissent entre eux une distance correspondant à un recouvrement entre les clins.

De préférence, le support est formé d'une seule pièce et comprend une zone frangible assurant la jonction des deux parties entre elles.

Selon l'invention, la deuxième partie comprend un montant, l'appui s'étendant vers l'arrière depuis une extrémité supérieure du montant, l'assise s'étendant vers l'avant depuis une extrémité inférieure du montant. Selon l'invention, la première partie comprend une enclume disposée en porte-à-faux à l'avant du montant de sorte qu'un effort d'avant en arrière sur une plaque frontale de cette enclume, lorsque la deuxième partie est immobilisée, provoque la séparation des deux parties. De préférence, la première partie comprend une languette s'étendant vers le bas dans le prolongement de la plaque frontale. La deuxième partie peut aussi comprendre une butée disposée à l'avant de l'assise pour éviter que le bord du deuxième clin ne glisse vers l'avant. La deuxième partie peut encore comprendre une poignée, pour en faciliter le retrait lorsqu'elle est séparée de la première. Le montant et la butée peuvent former, sous l'assise, entre eux et dans leur prolongement mutuel, une boucle qui forme avec l'assise une poignée en forme d'anneau.

Dans le cas où le support comprend une zone frangible, celle-ci peut comprendre une section rétrécie du montant à sa jonction avec la première partie.

Plusieurs modes d'exécution de l'invention seront décrits ci-après, à titre d'exemples non limitatifs, en référence aux dessins annexés dans lesquels :
- la figure 1 est une vue en perspective de trois-quarts avant d'un support selon l'invention ;
- la figure 2 est une vue de face du support de la figure 1 ;
- la figure 3 est une vue latérale du support de la figure 1 ;
- la figure 4 est une vue agrandie du détail IV de la figure 3 ;
- la figure 5 est une vue de face et de détail illustrant une première variante d'exécution pour le support de la figure 1 ;
- les figures 6 et 7 illustrent un fonctionnement du dispositif de la figure 1 ;
- la figure 8 illustre une deuxième variante d'exécution pour le support de la figure 1 ; et,
- les figures 9 et 10 illustrent un fonctionnement de la variante de la figure 8.

La figure 1 illustre isolément un dispositif de support 1 pour la pose d'un deuxième clin 2 en recouvrement d'un premier clin 3 ; la figure 6, notamment, illustre le support 1 en position d'usage. Le support 1 comprend :
- une première partie 4 servant d'appui pour le dispositif 1 sur un bord supérieur 6 du premier clin 3 ; et,
- une deuxième partie 7 sur laquelle un bord inférieur 8 du deuxième clin 2 est prévu de se poser.

Les deux parties 4, 7 sont sécables entre elles, c'est-à-dire qu'elles peuvent être aisément séparées l'une de l'autre, comme particulièrement illustré à la figure 7.

La première partie 4 du support 1 comprend un appui 11, une enclume 12 et des moyens de retenue 13. La deuxième partie 7 du support 1 comprend un montant 14 sensiblement vertical s'étendant depuis l'appui 11 vers le bas, des moyens d'assise 16 et une butée 17. En outre, dans l'exemple illustré, cette deuxième partie comprend une poignée 18.

L'appui 11 est une plaque qui s'étend sensiblement horizontalement vers l'arrière depuis une extrémité supérieure 21 du montant 14. La retenue 13 s'étend dans le prolongement de l'appui, vers le bas, en formant un angle proche d'un angle droit avec l'appui 11. Une extrémité basse 23 de la retenue 13 va en s'évasant vers le bas relativement au montant 14, de façon à faciliter la pénétration du bord supérieur 7 du premier clin 3 entre le montant 14 et la retenue 13, sous l'appui 11.

L'enclume 12 comprend une plaque frontale 26, verticale. L'enclume est retenue en bas par l'extrémité avant d'un porte-à-faux s'étendant à l'avant du montant 14, dans le prolongement horizontal de l'appui 11. L'enclume 12 est retenue en haut par une béquille prenant appui sensiblement au milieu d'une face supérieur de l'appui 11. L'enclume constitue la partie la plus en avant de la première partie 4 du support 1. La longueur de l'appui 11 est voisine de deux fois celle du porte-à-faux 27, longueurs mesurées d'avant en arrière.

Dans l'exemple illustré, la deuxième partie 7 du support 1 a une forme d'hameçon; c'est-à-dire que le montant 14 et la butée 17 sont dans le prolongement l'un de l'autre et forment ensemble une boucle 28 en partie basse de la deuxième partie 7. Le montant 14 remonte sensiblement verticalement depuis l'arrière de la boucle 28 jusqu'à la sous-face de la première partie 4, à la jonction de l'appui 11 et du porte-à-faux 27. La butée 17 remonte sensiblement verticalement, depuis l'avant de la boucle 28, environ jusqu'à mi-hauteur du montant 14.

Dans l'exemple illustré, l'assise 16 a la forme d'un barreau cylindrique sensiblement horizontal ; il s'étend entre le montant 14 et une partie basse de la butée 17, de sorte que la butée s'étend vers le haut, au-delà de l'assise 16. La poignée 18 est formée par la boucle 28 en dessous de l'assise 16, constituant un anneau pour le passage d'un doigt.

Comme illustré aux figures 2 et 3, le support 1 définit, entre la sous-face de l'appui 11 et le dessus de l'assise 16, une distance D sensiblement égale à la distance de recouvrement R souhaitée pour le deuxième clin sur le deuxième.

Comme particulièrement illustré à la figure 4, la section de l'extrémité supérieure 21 du montant 14 va en diminuant à l'approche de la première partie 4 ; la jonction de la deuxième partie 7 avec la première partie 4 constitue donc une zone fragile 30, frangible, et donc une zone de rupture privilégiée facilitant la séparation des deux parties, comme on le décrira en référence aux figures 6 et 7.

La figure 5 illustre un mode de réalisation différent de la jonction entre les deux parties 4, 7. Dans ce mode de réalisation, le montant 14 a une épaisseur sensiblement constante ; des trous horizontaux 31 sont formés immédiatement sous la première partie 4, formant une prédécoupe en « pointillés » réduisant localement la section du montant et créant, comme dans le mode de réalisation de la figure 4, une zone fragile 30, frangible, et donc une zone de rupture privilégiée facilitant la séparation des deux parties 4, 7.

On va maintenant décrire un procédé de pose pour le deuxième clin 2 après le premier clin 3.

Comme illustré à la figure 6, on pose le support 1 de sorte que l'appui 11 repose sur le bord supérieur 6 du premier clin. On pose ensuite le deuxième clin de sorte que son bord inférieur 8 repose sur l'assise 16 et que le deuxième clin 2 repose contre la plaque frontale 26. De préférence, on utilise au moins deux supports, de sorte que le deuxième clin 2 n'a plus besoin d'être tenu, un seul opérateur pouvant ensuite fixer, par exemple par cloutage ou vissage, le deuxième clin sur la structure de la façade.

Lors de la pose des fixations, un effort est exercé vers l'arrière selon la direction F1 (voir figure 6). Cet effort est généralement suffisant pour briser le support 1 en séparant la première partie 4 d'avec la deuxième partie 7. Si l'effort fourni par la pose des fixations n'est pas suffisant, un coup de maillet peut contribuer à séparer les deux parties. La première partie est alors éjectée vers l'arrière selon la flèche F2 et la deuxième partie 7 peut être retirée d'entre les clins 2,3, à l'aide de la poignée 18, par le bas, selon la direction F3 (voir figure 7).

La figure 8 illustre une variante du support de la figure 1, qui sera décrite en ce qu'elle en diffère.

Dans l'exemple illustré à la figure 8, le support 1 comprend une languette 32 s'étendant vers le bas, sensiblement dans le prolongement de la plaque frontale 26 de l'enclume 12, à l'extrémité du porte-à-faux 27. Celle languette a une épaisseur E32 faible relativement à une épaisseur courante E14 du montant 14.

Comme dans le mode de fonctionnement illustré aux figures 6 et 7, la première partie 4 et la deuxième partie 7 du support 1 sont séparées l'une de l'autre par un effort exercé sur l'enclume 12, vers l'arrière, selon la direction F1. Cependant, contrairement au cas illustré à la figure 7, la première partie 4 n'est pas éjectée ; en effet, la languette 32 vient buter contre la face avant du premier clin 3. Comme particulièrement illustré à la figure 10, une fois la deuxième la deuxième partie 7 retirée, la languette 32 reste pincée entre le premier clin 3 et le deuxième clin 2 ; la première partie 4 est ainsi maintenue en appui à cheval sur le bord supérieur 6 du premier clin.

La variante des figures 8 à 10 est particulièrement avantageuse. En effet, pour permettre une circulation d'air et d'eau à l'arrière des clins tout en évitant que des animaux, notamment des rongeurs, y pénètrent, une grille anti-rongeurs est disposée horizontalement, en bas, à l'arrière des clins. La présence de la languette 32 évite que les premières parties 4 s'accumulent sur la grille, au risque de la boucher, empêchant la circulation d'air et d'eau.

Dans les exemples illustrés, le support de clin 1 est moulé d'une seule pièce en une matière plastique. De préférence, le support est en une matière biodégradable, de sorte que la première partie, qui est éjectée vers l'arrière, se dégrade naturellement si elle reste piégée dans le vide, à l'arrière du revêtement de clins.

Bien sûr, l'invention n'est pas limitée aux modes de réalisation préférés qui viennent d'être décrits mais, au contraire, l'invention est définie par les revendications qui suivent.

Il apparaîtra en effet à l'homme de l'art que diverses modifications peuvent être apportées aux modes de réalisation décrits ci-dessus, à la lumière de l'enseignement qui vient de lui être divulgué.

Grace à l'utilisation de supports selon l'invention, une personne seule peut poser un bardage de clins. Ceci augmente notablement la rapidité de pose, pour une même équipe. En outre, la précision de pose est augmentée et le recouvrement nécessaire entre les clins est garanti.

Au lieu d'être réalisé d'une seule pièce, un support selon l'invention peut être réalisé en deux pièces coulissantes entre elles, chaque pièce correspondant à une partie respective, de sorte que le déplacement de la première partie vers l'arrière libère la deuxième, par coulissement.

## Revendications

1. Support (1) pour la pose en avant d'un deuxième clin (2) sur un premier clin (3),
comprenant :
- une première partie (4) qui comprend un appui (11) pour ledit support (1) sur un bord supérieur (6) dudit premier clin (3) ;
- une deuxième partie (7) qui comprend une assise (16) pour y faire reposer un bord inférieur (8) du deuxième clin (2) ;
lesdites deux parties (4, 7) étant séparables entre elles, de sorte que la deuxième peut être retirée après la pose, la deuxième partie comprenant un montant (14), l'appui (11) s'étendant vers l'arrière depuis une extrémité supérieure (21) dudit montant, l'assise (16) s'étendant vers l'avant depuis une extrémité inférieure dudit montant,
**caractérisé en ce que** la première partie (4) comprend une enclume (12) disposée en porte-à-faux à l'avant du montant (14) de sorte qu'un effort d'avant en arrière sur une plaque frontale (26) de ladite enclume, lorsque la deuxième partie (7) est immobilisée, provoque la séparation des deux parties (4, 7).

2. Support (1) selon la revendication 1, **caractérisé en ce que** l'appui (11) et l'assise (16) définissent entre eux une distance (D) correspondant à un recouvrement (R) entre les clins (2, 3).

3. Support (1) selon l'une des revendications 1 ou 2, **caractérisé en ce qu'**il est formé d'une seule pièce et comprend une zone frangible assurant la jonction des deux parties entre elles.

4. Support (1) selon la revendication 3, **caractérisé en ce que** la zone frangible (11) comprend une section rétrécie du montant à sa jonction avec la première partie (4).

5. Support (1) selon l'une des revendications 1 à 4, **caractérisé en ce que** la première partie (4) comprend une languette (32) s'étendant vers le bas dans le prolongement de la plaque frontale (26) de l'enclume (12).

6. Support (1) selon l'une des revendications 1 à 5, **caractérisé en ce que** la deuxième partie comprend une butée (17) disposée à l'avant de l'assise (16).

7. Support (1) selon l'une des revendications 1 à 6, **caractérisé en ce que** la deuxième partie (7) comprend une poignée (18), pour le retrait de ladite deuxième partie (7) lorsqu'elle est séparée de la première.

8. Support (1) selon les revendications 6 et 7, **caractérisé en ce que** le montant (14) et la butée (17) forment, sous l'assise entre eux et dans leur prolongement mutuel, une boucle (28), ladite boucle formant avec ladite assise une poignée (18) en forme d'anneau.

9. Support (1) selon l'une des revendications 1 à 8, **caractérisé en ce qu'**il comprend des moyens de retenue (13) s'étendant vers le bas depuis une extrémité arrière de l'appui (11).

## Patentansprüche

1. Halterung (1) für die vorgelagerte Montage einer zweiten Verkleidungsplatte (2) an einer ersten Verkleidungsplatte (3), umfassend:
- ein erstes Teil (4), das an einer Oberkante (6) der ersten Verkleidungsplatte (3) eine Stütze (11) für die Halterung (1) aufweist;
- ein zweites Teil (7), das einen Sitz (16) zum dortigen Stützen einer Unterkante (8) der zweiten Verkleidungsplatte (2) aufweist;
wobei die beiden Teile (4, 7) voneinander derart lösbar sind, dass das zweite Teil nach der Montage entfernt werden kann, wobei das zweite Teil einen Ständer (14) umfasst, wobei sich die Stütze (11) von einem oberen Ende (21) des Ständers nach hinten erstreckt, wobei sich der Sitz (16) von einem unteren Ende des Ständers nach vorne erstreckt,
**dadurch gekennzeichnet, dass** der erste Teil (4) ein Gegenlager (12) umfasst, das an der Vorderseite des Ständers (14) derart freitragend angeordnet ist, dass eine von vorne nach hinten auf eine Frontplatte (26) des Gegenlagers wirkende Kraft die Trennung der beiden Teile (4, 7) bewirkt, wenn das zweite Teil (7) fixiert ist.

2. Halterung (1) nach Anspruch 1 **dadurch gekennzeichnet, dass** die Stütze (11) und der Sitz (16) zwischen sich einen Abstand (D) definieren, der einer Überlappung (R) zwischen den Verkleidungsplatten (2, 3) entspricht.

3. Halterung (1) nach einem der Ansprüche 1 oder 2, **dadurch gekennzeichnet, dass** diese einstückig ausgebildet ist und eine Sollbruchzone aufweist, die die Verbindung der beiden Teile miteinander sicherstellt.

4. Halterung (1) nach Anspruch 3, **dadurch gekennzeichnet, dass** die Sollbruchzone (11) an ihrer Verbindung mit dem ersten Teil (4) einen gegenüber dem Ständer verengten Abschnitt aufweist.

5. Halterung (1) nach einem der Ansprüche 1 bis 4, **dadurch gekennzeichnet, dass** der erste Teil (4) eine Zunge (32) hat, die sich in der Verlängerung der Frontplatte (26) des Gegenlagers (12) nach unten erstreckt.

6. Halterung (1) nach einem der Ansprüche 1 bis 5, **dadurch gekennzeichnet, dass** der zweite Teil einen Anschlag (17) aufweist, der an der Vorderseite des Sitzes (16) angeordnet ist.

7. Halterung (1) nach einem der Ansprüche 1 bis 6, **dadurch gekennzeichnet, dass** der zweite Teil (7) einen Griff (18) zum Entfernen des zweiten Teils (7) aufweist, wenn dieser von dem ersten Teil getrennt wird.

8. Halterung (1) nach den Ansprüchen 6 und 7, **dadurch gekennzeichnet, dass** der Ständer (14) und der Anschlag (17) mit dem zwischengeschalteten Sitz und in ihrer gegenseitigen Verlängerung eine Schlaufe (28) bilden, wobei die Schlaufe mit dem Sitz einen ringförmigen Griff (18) bildet.

9. Halterung (1) nach einem der Ansprüche 1 bis 8, **dadurch gekennzeichnet, dass** diese Haltemittel (13) umfasst, die sich von einem hinteren Ende der Stütze (11) nach unten erstrecken.

## Claims

1. A support (1) for forwardly mounting a second siding board (2) on a first siding board (3), comprising:
- a first part (4) which comprises a bearing surface (11) for said support (1) on an upper edge (6) of said first board (3);
- a second part (7) which comprises a seat (16) for resting a lower edge (8) of the second siding board (2) thereon;
said two parts (4, 7) being separable from each other, so that the second one can be removed after mounting, the second part comprising an upright (14), the bearing surface (11) extending rearwards from an upper end (21) of said upright, the seat (16) extending forwards from a lower end of said upright,
**characterised in that** the first part (4) comprises an anvil (12) disposed in cantilever fashion at the front of the upright (14) so that a force from front to back on a front plate (26) of said anvil, when the second part (7) is immobilised, causes the separation of the two parts (4, 7).

2. The support (1) according to claim 1, **characterised in that** the bearing surface (11) and the seat (16) define therebetween a distance (D) corresponding to an overlap (R) between the siding boards (2,3).

3. The support (1) according to one of claims 1 or 2, **characterised in that** it is formed in one piece and comprises a breakable area ensuring the junction of the two parts together.

4. The support (1) according to claim 3, **characterised in that** the breakable area (11) comprises a narrowed section of the upright at its junction with the first part (4).

5. The support (1) according to one of claims 1 to 4, **characterised in that** the first part (4) comprises a tab (32) extending downwards in the continuation of the front plate (26) of the anvil (12).

6. The support (1) according to one of claims 1 to 5, **characterised in that** the second part comprises a stop (17) disposed in front of the seat (16).

7. The support (1) according to one of claims 1 to 6, **characterised in that** the second part (7) comprises a handle (18), for the removal of said second part (7) when it is separated from the first one.

8. The support (1) according to claims 6 and 7, **characterised in that** the upright (14) and the stop (17) form, under the seat therebetween and in their mutual continuation, a loop (28), said loop forming with said seat a handle (18) in the form of a ring.

9. The support (1) according to one of claims 1 to 8, **characterised in that** it comprises retaining means (13) extending downwards from a rear end of the bearing surface (11).
